# DEMANDE DE BREVET EUROPEEN

(11) **EP 4 144 659 A1**
(43) Date de publication de la demande: **08.03.2023**
(21) Numéro de dépôt: 22306225.8
(22) Date de dépôt: 16.08.2022
(51) Int. Cl.: B65D 3/12, B65D 21/02, B65D 85/816

(54) **GOBELET POUR UNE MACHINE DE DISTRIBUTION DE BOISSON**

(30) Priorité: 03.09.2021 FR 2109243
(71) Demandeur: Automatique Distribution : Audis, 76370 Martin-Eglise (FR)
(72) Inventeur: CARIOU, Erwan, 409051 SINGAPOUR (FR)
(74) Mandataire: Ipsilon

(57) **Abrégé**

L'invention se rapporte à un gobelet (1) destiné à être utilisé dans une machine automatique de distribution de boisson, ledit gobelet (1) comprenant une paroi latérale conique (2) dont une première extrémité (3) de diamètre réduit correspond à un fond et dont une deuxième extrémité (4) de diamètre élargi correspond à une ouverture permettant d'accéder à l'intérieur du gobelet (1).

Selon l'invention, le gobelet comprend une paroi plane (8) de tapissage placée au-dessus du fond (3) en étant parallèle à celui-ci, ladite paroi plane (3) comprenant un bord relevé (10) périphérique, établissant un contact surfacique étendu avec une surface interne (9) de la paroi latérale conique (2) en créant une surépaisseur.

## Description

La présente invention concerne un gobelet pour une machine de distribution de boisson.

Une telle machine de distribution de boisson est destinée à fournir à un individu qui aura préalablement sélectionné et réglé le montant de sa boisson, un gobelet rempli avec ladite boisson. Le règlement s'effectue directement via un terminal de paiement placé dans ladite machine de distribution, soit avec des espèces, soit avec une carte de crédit. Une telle boisson peut par exemple être constituée par un liquide chaud de type café, thé, chocolat ou lait. Il s'agit là de quelques exemples qui ne sont pas exhaustifs.

Généralement, les gobelets sont stockés dans la machine de distribution en étant empilés les uns sur les autres. En effet, les gobelets possèdent une paroi latérale conique, dont une première extrémité de diamètre réduit est fermée par une paroi circulaire et dont une deuxième extrémité de diamètre élargi est ouverte. Ces deux extrémités sont à considérer le long d'un axe de révolution de la paroi latérale conique, la première extrémité constituant un fond du gobelet et la deuxième extrémité constituant une ouverture par laquelle l'individu peut boire sa boisson. Pour lever toute ambiguïté, le diamètre du fond est inférieur à celui de l'ouverture, et le fond s'inscrit dans un plan qui est perpendiculaire à l'axe de révolution de la paroi latérale. Un gobelet supérieur est empilé dans un gobelet inférieur lorsqu'il se retrouve à l'intérieur du gobelet inférieur, de sorte que leurs parois coniques soient au contact l'une de l'autre, et de sorte que le fond du gobelet supérieur se retrouve dans la paroi latérale conique du gobelet inférieur en étant placé juste au-dessus du fond dudit gobelet inférieur.

Il est à noter que les boissons considérées sont conditionnées sous forme de poudres, qui sont stockées dans les gobelets sur le fond de ceux-ci, la boisson étant obtenue en versant un liquide chaud ou froid dans le gobelet sélectionné. En effet, lorsqu'un individu paye sa boisson dans la machine de distribution, un gobelet est détaché de l'empilement pour être acheminé dans un endroit de la machine de distribution où a lieu le versement du liquide, avant que ledit gobelet rempli de la boisson à consommer n'apparaisse dans la machine de distribution et soit rendu accessible à l'individu.

Dans ce type de machine de distribution, où les gobelets sont empilés les uns sur les autres, apparaissent généralement deux problèmes récurrents :
- dans une séquence d'empilement de deux gobelets, le gobelet supérieur vient se coincer dans le gobelet inférieur, générant des difficultés à séparer lesdits deux gobelets, et
- dans une séquence d'empilement de deux gobelets, le gobelet supérieur peut venir écraser la poudre déposée sur le fond du gobelet inférieur, risquant de biaiser le fonctionnement de la machine et/ou de nuire à la répartition de la poudre sur le fond du gobelet inférieur.

Un gobelet selon l'invention permet de s'affranchir des inconvénients générés par les gobelets de l'état de la technique.

L'invention a pour objet un gobelet destiné à être utilisé dans une machine automatique de distribution de boisson, ledit gobelet comprenant une paroi latérale conique dont une première extrémité de diamètre réduit correspond à un fond et dont une deuxième extrémité de diamètre élargi correspond à une ouverture permettant d'accéder à l'intérieur du gobelet.

Selon l'invention, le gobelet comprend une paroi plane de tapissage, placée au-dessus du fond en étant parallèle à celui-ci, ladite paroi plane comprenant un bord périphérique relevé, établissant un contact surfacique étendu avec une surface interne de la paroi latérale conique en créant un épaulement. L'objet de ce bord relevé est de constituer une butée afin de stopper la course d'un deuxième gobelet qui serait empilé dans ledit gobelet, ceci afin :
- d'empêcher que ledit deuxième gobelet ne vienne se coincer dans le gobelet en descendant trop bas et au prix d'un certain effort dans ledit gobelet. Enfin, si un tel coincement devait se produire dans une pile de gobelets d'une machine de distribution de boissons, il deviendrait difficile de séparer deux gobelets successifs, et ladite machine ne pourrait alors pas fonctionner normalement ou même ne pas fonctionner du tout,
- de préserver entre deux gobelets successifs un espace incompressible pour y placer au moins une poudre, qui mélangée ultérieurement à un liquide,
constituera la boisson. Cet espace incompressible est situé entre le fond du gobelet supérieur et la paroi plane du gobelet inférieur.

La paroi plane de tapissage, associée au fond du gobelet, constituent un double fond. La paroi plane de tapissage et le fond du gobelet peuvent être accolés l'un à l'autre ou être séparés en ménageant entre eux un espace libre. Le bord périphérique relevé, peut être constitué, soit par une bande cylindrique continue plaquée sur 360° contre une surface interne de la paroi latérale conique, soit par plusieurs segments de bande séparés, répartis à intervalles réguliers sur la circonférence de ladite surface interne. Quelle que soit la forme dans laquelle il se présente, le bord périphérique relevé crée un épaulement localisé dans le gobelet, qui servira de butée à un deuxième gobelet qui viendrait s'empiler dans le gobelet. Ce bord périphérique relevé possède la même courbure que celle de la surface interne de la paroi latérale du gobelet, et établit avec ladite surface interne un contact surfacique étendu. Ce bord périphérique relevé peut par exemple être collé ou soudé à la surface interne de la paroi latérale conique du gobelet. Avantageusement, le gobelet comprend un pied sous la forme d'une paroi cylindrique située derrière le fond et prolongeant la paroi latérale conique du gobelet, de sorte que l'axe de révolution de ladite paroi cylindrique constituant le pied soit confondu avec l'axe de révolution de la paroi latérale conique du gobelet. Dans ce dernier cas, lors d'un empilement de deux gobelets, c'est le pied d'un gobelet supérieur qui viendrait en appui contre le bord relevé d'un gobelet inférieur.

Selon une caractéristique possible de l'invention, la paroi plane de tapissage est au contact du fond. Le fond du gobelet possède une double épaisseur constituée par celle de son fond originel et celle de la paroi plane de tapissage, ajoutée.

Selon une caractéristique possible de l'invention, la paroi plane de tapissage recouvre intégralement le fond. Il est important que le bord périphérique relevé soit équitablement réparti le long de la circonférence de la surface interne de la paroi latérale conique du gobelet.

Selon une caractéristique possible de l'invention, le bord relevé forme une bande annulaire présentant une surface interne et une surface externe, l'intégralité de la surface externe de ladite bande étant au contact de la surface interne du gobelet. De cette manière, une telle bande annulaire va créer une butée robuste et homogène qui va stopper efficacement la course d'un deuxième gobelet qui serait amené à être empilé dans ledit gobelet. Cette bande annulaire s'étend sur 360° et forme une boucle fermée dont la totalité de la surface externe est au contact d'une surface interne de la paroi latérale conique du gobelet.

Selon une caractéristique possible de l'invention, la largeur de la bande est comprise entre 0,6 cm et 1cm. Préférentiellement, cette largeur est égale à 0,6cm. Pour lever toute ambiguïté, la largeur de la bande est sensiblement sa dimension considérée le long de l'axe de révolution de la paroi latérale conique

Selon une caractéristique possible de l'invention, le gobelet est réalisé à partir d'un papier enduit. De cette manière le gobelet est rendu compostable et recyclable.

Selon une caractéristique possible de l'invention, la paroi plane est réalisée dans le même matériau que celui du gobelet.

L'invention a pour autre objet un ensemble comprenant au moins deux gobelets selon l'invention, lesdits deux gobelets étant empilés l'un sur l'autre de sorte qu'un gobelet supérieur vienne se placer à l'intérieur d'un gobelet inférieur.

Selon une caractéristique possible de l'invention, une zone inférieure du gobelet supérieur est en butée contre le bord périphérique relevé de la paroi plane de tapissage du gobelet inférieur. En effet le bord périphérique relevé du gobelet inférieur va constituer une butée qui va stopper la course d'un gobelet supérieur lors de son empilement dans ledit gobelet inférieur. La zone inférieure du gobelet supérieur peut être représentée, soit par le fond du gobelet supérieur, soit par une paroi cylindrique située sous ledit fond et prolongeant la paroi latérale du gobelet supérieur, ladite paroi cylindrique étant assimilable à un pied. Le gobelet supérieur ne risque donc pas de venir se coincer dans le gobelet inférieur et donc de perturber le fonctionnement d'une machine automatique de distribution de boissons. Dans un tel ensemble qui peut comprendre une pluralité de gobelets, deux gobelets successifs vont ménagés entre eux un espace libre délimité par le fond d'un gobelet supérieur et par la paroi plane de tapissage d'un gobelet inférieur.

Selon une caractéristique possible de l'invention, les deux gobelets empilés l'un sur l'autre ménagent un espace libre irréductible entre la paroi plane de tapissage du gobelet inférieur et le fond du gobelet supérieur, ledit espace étant rempli par au moins une poudre qui, mélangée ultérieurement à un liquide, va constituer une boisson.

L'invention a pour autre objet un procédé de fabrication d'un gobelet selon l'invention.

Selon l'invention, le procédé comprend les étapes suivantes :
- une étape de placement de la paroi plane de tapissage sur une semelle conductrice à ultra-son d'un piston,
- une étape de déplacement du piston dans le gobelet jusqu'à établir un contact entre la paroi plane de tapissage placée sur la semelle et le fond du gobelet,
- une étape de soudure par ultra-son de la paroi plane de tapissage au fond du gobelet, s'accompagnant d'une étape d'un relevage périphérique de ladite paroi plane de tapissage pour créer le bord relevé, qui est lui-même soudé à une surface interne de la paroi latérale du gobelet.

Un gobelet selon l'invention présente l'avantage de pouvoir être empilé sur un autre gobelet identique sans risque de venir se coincer dans cet autre gobelet grâce à l'insertion judicieuse d'une pièce légère et de géométrie simple, facile à insérer dans le gobelet. Il en résulte que ledit gobelet présente une fonctionnalité supplémentaire tout en demeurant d'un coût constant par rapport aux gobelets existants. De plus, il a l'avantage de posséder cette fonctionnalité supplémentaire tout en demeurant d'un encombrement constant par rapport aux gobelets existants.

On donne ci-après, une description détaillée d'un mode de réalisation préféré d'un gobelet selon l'invention, en se référant aux figures suivantes :
[Fig. 1] représente une vue de côté d'un gobelet selon l'invention ayant été coupé en deux,
[Fig. 2] représente une vue en coupe d'un gobelet selon l'invention,
[Fig. 3] représente une vue en perspective de l'intérieur d'un gobelet selon l'invention ayant été coupé en deux,
[Fig. 4] représente une vue de côté de deux gobelets selon l'invention ayant été coupés en deux puis superposés.

Un gobelet 1 selon l'invention est conçu pour être utilisé dans une machine de distribution automatique de boissons et est donc amené à être superposé à d'autres gobelets 1 de même nature.

En se référant aux figures 1 à 4, un gobelet 1 selon l'invention est délimité par une paroi latérale 2 de forme conique, dont une première extrémité 3 de diamètre réduit est fermée et constitue un fond, et dont une deuxième extrémité 4 de diamètre élargi est ouverte et constitue une ouverture par laquelle un individu peut accéder à la boisson qui sera stockée dans ledit gobelet 1. De façon plus précise, cette première extrémité 3 et cette deuxième extrémité 4 sont à considérer le long de l'axe de révolution de la paroi latérale conique 2, le diamètre de ladite première extrémité 3 étant inférieur au diamètre de ladite deuxième extrémité 4. La deuxième extrémité élargie 4 comporte une collerette extérieure 5 sous la forme d'un bourrelet annulaire creux, ladite collerette 5 augmentant le diamètre extérieur de ladite deuxième extrémité élargie 5. Cette collerette extérieure 5 constitue un rebord extérieur permettant à un individu de se saisir du gobelet 1 en plaçant les doigts de sa main en appui à la fois contre une surface extérieure 6 de la paroi latérale 2 conique et ladite collerette extérieure 5. La première extrémité 3 constituant le fond est constituée par une paroi circulaire plane s'étendant perpendiculairement à l'axe de révolution de la paroi latérale 2 de forme conique. Le gobelet 1 possède également un pied 7 sous la forme d'une paroi cylindrique prolongeant la paroi latérale conique 2 au-delà du fond 3 du gobelet 1.

Le gobelet 1 est réalisé dans un papier enduit, rendant ledit gobelet 1 compostable et recyclable.

En se référant aux figures 1 et 2, un gobelet 1 selon l'invention présente la particularité de posséder un double fond. En effet, une paroi plane 8 de tapissage est placée à l'intérieur du gobelet 1 sur le fond 3 de celui-ci, de sorte qu'elle vienne se plaquer contre ledit fond 3. De façon plus précise, cette paroi plane 8 de tapissage possède des dimensions qui sont supérieures à celles du fond 3 et établit un contact surfacique étendu avec ledit fond 3. Ce contact surfacique étendu est réalisé sur toute la surface du fond 3 de sorte que la paroi plane 8 de tapissage déborde de celui-ci. La paroi plane 3 de tapissage est en contact avec le fond 3 en étant parallèle audit fond 3, et en étant donc perpendiculaire à l'axe de révolution de la paroi latérale conique 2. Puisque la paroi plane 8 de tapissage possède des dimensions supérieures à celles du fond 3, elle est repliée contre une surface interne 9 de la paroi latérale conique 2, pour former un bord relevé 10 adhérant à ladite surface interne 9. Ce bord relevé 10 est assimilable à une bande sensiblement cylindrique et fermée, s'étendant sur 360° et possède une courbure qui est identique à celle de la paroi latérale 2 légèrement conique du gobelet 1. Ce bord relevé 10 est caractérisé par une longueur qui est sa dimension considérée le long de la circonférence de la paroi latérale conique 2, et par une largeur qui est sa dimension considérée le long de l'axe de révolution de ladite paroi latérale conique 2.

Il est important de signaler que la paroi latérale 2 du gobelet 1 est de forme légèrement conique et donc que ladite bande 10 n'est pas rigoureusement cylindrique mais est également légèrement conique.

Avantageusement, la largeur du bord relevé 10 est comprise entre 0,6cm et 1cm, et est préférentiellement égale à 0,6cm.

Il est à préciser que le bord relevé 10 est délimité par une surface cylindrique interne 11 et par une surface cylindrique externe qui est parallèle à ladite surface cylindrique interne 10, et que ledit bord relevé 10 établit un contact surfacique étendu sur toute sa surface externe avec la surface interne 9 de la paroi latérale 2 conique du gobelet 1.

La paroi plane 8 de tapissage crée une surépaisseur sur la totalité du fond 3, et une surépaisseur sur la paroi latérale conique 2 du gobelet 1 par l'intermédiaire du bord relevé 10. Ce bord relevé 10 crée un épaulement sur la surface interne 9 de la paroi latérale conique 2

Préférentiellement, la paroi plane 8 est réalisée dans le même matériau que le gobelet 1, c'est-à-dire dans un papier enduit.

En se référant à la figure 3, un gobelet 1 selon l'invention contient une poudre 12 qui est déposée sur la paroi plane 8 tapissant le fond 3 du gobelet 1, dans un espace qui est ceint par le bord relevé 10. Cette poudre est stockée dans le gobelet 1 et, dès qu'un individu aura acquitté le montant de sa boisson dans la machine de distribution de boissons, un liquide pouvant par exemple être de l'eau ou du lait, à l'état chaud ou froid, sera mélangé à cette poudre pour constituer la boisson à consommer. Une telle boisson peut par exemple être constituée d'un thé, d'un café, d'un chocolat au lait ou simplement de lait. Il s'agit de quelques exemples illustratifs de boissons, et non d'une liste exhaustive de ces boissons.

En se référant à la figure 4, un gobelet 1 selon l'invention est amené à être stocké dans la machine de distribution de boissons en étant empilé sur d'autres gobelets 1 identiques. Dans une séquence d'un empilement de deux gobelets 1 consécutifs, un gobelet 1s supérieur est placé dans un gobelet inférieur 1i, en venant en appui contre le bord relevé 10 dudit gobelet inférieur 1i. Plus précisément, le gobelet supérieur 1s pénètre dans l'ouverture du gobelet inférieur 1i par son pied 7, puis est translaté vers le fond 3 du gobelet inférieur 1i. Cette translation s'arrête dès que ledit pied 7 vient en butée contre le bord relevé 10 du gobelet inférieur 1i, comme cela est illustré à la figure 4.

De cette manière, le gobelet supérieur 1s ne risque pas de venir se coincer dans le gobelet inférieur 11i car le bord relevé 10 dudit gobelet inférieur 1i stoppe sa course. De plus, grâce à la présence du bord relevé 10 du gobelet inférieur 1i, un espace incompressible 15 est créé entre les deux gobelets 1i, 1s, et plus précisément entre la paroi plane 8 tapissant le fond 3 du gobelet inférieur 1i et le fond 3 du gobelet supérieur 1s. Cet espace incompressible 15 permet de stocker la poudre du gobelet inférieur 1i avec une certaine sécurité, sans risque que le gobelet supérieur 1s ne vienne diminuer ledit espace 15, car il est maintenu à une certaine distance grâce au bord relevé 10 du gobelet inférieur 1i, contre lequel il vient en butée.

Un procédé de fabrication d'un gobelet selon l'invention, comprend les étapes suivantes :
- une étape de placement de la paroi plane de tapissage 8 sur une semelle conductrice à ultra-son d'un piston,
- une étape de déplacement du piston dans le gobelet 1 jusqu'à établir un contact entre la paroi plane 8 de tapissage placée sur la semelle et le fond 3 du gobelet 1,
- une étape de soudure par ultra-son de la paroi plane 8 de tapissage au fond 3 du gobelet 1 s'accompagnant d'une étape d'un relevage périphérique de ladite paroi plane 8 pour créer le bord relevé 10, qui est lui-même soudé à une surface interne 9 de la paroi latérale 2 du gobelet 1.

## Revendications

1. Gobelet (1) destiné à être utilisé dans une machine automatique de distribution de boisson, ledit gobelet (1) comprenant une paroi latérale conique (2) dont une première extrémité (3) de diamètre réduit correspond à un fond et dont une deuxième extrémité (4) de diamètre élargi correspond à une ouverture permettant d'accéder à l'intérieur du gobelet (1), ledit gobelet comprenant une paroi plane (8) placée au-dessus du fond (3) en étant parallèle à celui-ci, et comprenant un bord relevé (10) périphérique, établissant un contact surfacique étendu avec une surface interne (9) de la paroi latérale conique (2) en créant un épaulement, la paroi plane (8) de tapissage étant au contact du fond (3) et recouvrant intégralement ledit fond (3), **caractérisé en ce que** le bord relevé (10) forme une bande annulaire présentant une surface interne (11) et une surface externe, et **en ce que** l'intégralité de la surface externe de ladite bande (10) est au contact de la surface interne (9) du gobelet (1).

2. Gobelet selon la revendication 1, **caractérisé en ce que** la largeur de la bande (10) est comprise entre 0,6 cm et 1cm.

3. Gobelet selon l'une quelconque des revendications 1 ou 2, **caractérisé en ce qu'**il est réalisé à partir d'un papier enduit.

4. Gobelet selon l'une quelconque des revendications 1 à 3, **caractérisé en ce que** la paroi plane (8) est réalisée dans le mêle matériau que celui du gobelet (1).

5. Ensemble comprenant au moins deux gobelets (1) selon l'une quelconque des revendications 1 à 4, lesdits deux gobelets (1) étant empilés l'un sur l'autre de sorte qu'un gobelet supérieur (1s) vienne se placer à l'intérieur d'un gobelet inférieur (1i), **caractérisé en ce qu'**une zone inférieure (3,7) du gobelet supérieur (1s) est en butée contre le bord périphérique relevé (10) de la paroi plane (8) de tapissage du gobelet inférieur (1i).

6. Ensemble selon la revendication 5 **caractérisé en ce que** les deux gobelets (1i, 1s) empilés l'un sur l'autre ménagent un espace libre (15) irréductible entre la paroi plane (8) de tapissage du gobelet inférieur (1i) et le fond (3) du gobelet supérieur (1s), et **en ce que** ledit espace (15) est rempli par au moins une poudre (12) qui, mélangée à un liquide, va constituer une boisson.

7. Procédé de fabrication d'un gobelet selon l'une quelconque des revendications 1 à 4, **caractérisé en ce qu'**il comprend les étapes suivantes :
- une étape de placement de la paroi plane (8) de tapissage sur une semelle conductrice à ultra-son d'un piston,
- une étape de déplacement du piston dans le gobelet (1) jusqu'à établir un contact entre la paroi plane (8) de tapissage placée sur la semelle et le fond (3) du gobelet (1),
- une étape de soudure par ultra-son de la paroi plane (8) de tapissage au fond (3) du gobelet (1) s'accompagnant d'une étape d'un relevage périphérique de ladite paroi (8) plane de tapissage pour créer le bord relevé (10), qui est lui-même soudé à une surface interne (9) de la paroi latérale (2) du gobelet (1).
